# FASCICULE DE BREVET EUROPEEN

(11) **EP 3 947 797 B1**
(45) Date de publication et mention de la délivrance du brevet: **04.01.2023**
(21) Numéro de dépôt: 20726209.8
(22) Date de dépôt: 16.03.2020
(51) Int. Cl.: D03D 51/28

(54) **CONTRÔLE DU POSITIONNEMENT ET DE LA CONTINUITÉ DE FILS DANS UN MÉTIER À TISSER**
STEUERUNG DER POSITIONIERUNG UND KONTINUITÄT VON FÄDEN IN EINER WEBMASCHINE
CONTROL OF THE POSITIONING AND CONTINUITY OF THREADS IN A LOOM

(30) Priorité: 28.03.2019 FR 1903273
(43) Date de publication de la demande: 09.02.2022
(73) Titulaire: SAFRAN AIRCRAFT ENGINES, 75015 Paris (FR)
(72) Inventeur: CHARLAS, Mathieu, Julien, 77550 Moissy-Cramayel (FR)
(74) Mandataire: Cabinet Beau de Loménie
(86) Numéro de dépôt international: PCT/FR2020/050554
(87) Numéro de publication internationale: WO 2020/193907

(56) Documents cités:
- CN-A- 107 881 642
- CN-U- 206 376 057

## Description

### Domaine Technique

La présente invention concerne le domaine des métiers à tisser et en particulier ceux qui utilisent des fibres de carbone pour la réalisation de renforts fibreux de pièces en matériau composite.

### Technique antérieure

La préparation de la chaîne, encore appelée ourdissage, est une opération très fastidieuse car elle consiste à placer chaque fil de carbone l'un après l'autre dans des planches perforées permettant d'ordonner les fils pour le tissage ou dans des œillets de lisses et de les fixer à système d'appel de fils présents en sortie de métier à tisser. Cette opération est source d'erreurs car le nombre de fils de carbone à placer peut être très important, par exemple plus d'une centaine, avec un écart entre chaque fil très faible.

En outre, même avec une préparation de chaîne correcte, il est possible qu'un ou plusieurs fils se rompent lors du tissage. La rupture d'un fil de carbone parmi l'ensemble des fils de chaîne est parfois difficile à repérer. CN 206 376 057 U divulgue un capteur opto-électronique avec un laser pour détecter la rupture des fils de carbone stockés sur des bobines.

Dans tous les cas, un mauvais placement de fil au départ ou la rupture d'un fil au cours du tissage a des conséquences importantes car le renfort fibreux obtenu ne présente pas toutes les caractéristiques mécaniques requises, ce qui conduit à un risque de rebut et donc de gaspillage de matière première.

### Exposé de l'invention

Il est, par conséquent, souhaitable de pouvoir disposer d'une solution pour contrôler à la fois le bon positionnement et l'intégrité (continuité) des fils de carbone dans un métier à tisser.

A cet effet, selon l'invention, il est proposé une installation de tissage comprenant un métier à tisser destiné à réaliser une texture tissée par tissage entre une pluralité de fils, au moins une partie des fils de la pluralité de fils étant des fils de carbone, les fils de carbone étant chacun stockés individuellement sur une bobine d'une pluralité de bobines de stockage de fils de carbone présentes en amont du métier à tisser, caractérisée en ce qu'elle comprend une pluralité de paires de premier et deuxième contacts électriques présents entre les bobines de stockage et le métier à tisser, chaque paire de premier et deuxième contacts électriques étant présente sur le trajet d'un fil de carbone, les premier et deuxième contacts de chaque paire étant destinés à être en contact électrique avec un fil de carbone déterminé, les contacts de chaque paire de premier et deuxième contacts étant en outre reliés à un circuit de détection de circuit ouvert.

Grâce à une paire de contacts électriques présente sur le trajet de chaque fil, l'installation de tissage de l'invention est apte à contrôler la préparation de la chaîne dans le métier à tisser avant tissage ainsi que l'intégrité de chaque fil de chaîne durant le tissage. En effet, concernant la préparation des fils de chaîne, si un ou plusieurs d'entre eux sont mal positionnés, l'erreur est détectée par le ou les circuits de détection de circuit ouvert concernés, ce qui permet à l'opérateur de replacer correctement chaque fil mal positionné avant le démarrage du métier à tisser. De même, si un ou plusieurs fils de chaîne se rompent durant le tissage, cela sera détecté par le ou les circuits de détection de circuit ouvert concernés permettant une intervention immédiate.

Selon une première caractéristique particulière de l'installation de tissage de l'invention, les premier et deuxième contacts électriques de chaque paire de premier et deuxième contacts sont présents respectivement au voisinage d'une bobine de stockage du fil de carbone et au voisinage de l'entrée du métier à tisser. Cela permet de couvrir l'essentiel du trajet des fils de chaîne avant leur entrée dans le métier à tisser.

Selon une deuxième caractéristique particulière de l'installation de tissage de l'invention, chaque contact de la pluralité de paires de premier et deuxième contacts électriques comprend un élément électriquement conducteur mobile en rotation, chaque élément électriquement conducteur étant destiné à être en contact avec un fil de la pluralité de fils de carbone. On limite ainsi considérablement l'usure des fils lors de leur passage sur les contacts électriques.

Selon une troisième caractéristique particulière de l'installation de tissage de l'invention, celle-ci comprend en outre un système de contrôle relié au circuit de détection de circuit ouvert, un dispositif de commande étant configuré pour émettre un signal d'arrêt du métier à tisser ou un signal d'erreur en réponse à la détection d'un circuit ouvert entre les contacts électriques d'au moins une paire de premier et deuxième contacts électriques. L'installation est ainsi apte à contrôler automatiquement le métier à tisser en cas d'incident sur un ou plusieurs fils de chaîne.

Selon une quatrième caractéristique particulière de l'installation de tissage de l'invention, le circuit de détection de circuit ouvert est un circuit électrique basse tension. Cela permet d'éviter l'apparition éventuelle d'arcs électriques dans l'installation.

L'invention concerne également un procédé de contrôle de positionnement et de continuité de fils de carbone dans une installation de tissage conforme à l'invention comprenant un métier à tisser destiné à réaliser une texture tissée par tissage entre une pluralité de fils, au moins une partie des fils de la pluralité de fils étant des fils de carbone, les fils de carbone étant chacun stockés individuellement sur une bobine d'une pluralité de bobines de stockage de fils de carbone présentes en amont du métier à tisser, caractérisé en ce qu'il comprend le contrôle de la présence de chaque fil de carbone entre les bobines de stockage et le métier à tisser par détection d'un ou plusieurs circuits ouverts.

Le procédé de l'invention permet de contrôler le bon positionnement des fils de chaîne à la fin de la préparation de la chaîne et de corriger les éventuelles erreurs de positionnement avant le démarrage du métier, ce qui permet d'assurer un tissage conforme. En outre, lors du tissage, le procédé de l'invention permet de détecter la rupture d'un fil de chaîne en temps réel et d'appliquer ainsi rapidement une mesure corrective si nécessaire.

Selon une première caractéristique particulière du procédé de tissage de l'invention, le contrôle de la présence de chaque fil de carbone comprend la connexion de chaque fils de carbone à un circuit de détection de circuit ouvert, la connexion comprenant la prise d'un premier contact électrique sur le fil de carbone au voisinage d'une bobine de stockage du fil de carbone et la prise d'un deuxième contact électrique sur le même fil de carbone au voisinage de l'entrée du métier à tisser.

Selon une deuxième caractéristique particulière du procédé de tissage de l'invention, la prise des premier et deuxième contacts électriques est réalisée respectivement avec des premier et deuxième éléments électriquement conducteurs mobiles en rotation.

Selon une troisième caractéristique particulière du procédé de tissage de l'invention, celui-ci comprend en outre l'arrêt du métier à tisser ou l'émission d'un signal d'erreur en réponse à la détection de l'absence d'un fil de carbone entre les bobines de stockage et le métier à tisser.

Selon une quatrième caractéristique particulière du procédé de tissage de l'invention, le circuit de détection de circuit ouvert est un circuit électrique basse tension.

### Brève description des dessins

[Fig. 1] La figure 1 unique est une vue schématique en perspective d'une installation de tissage selon un mode de réalisation de l'invention.

### Description des modes de réalisation

L'invention s'applique d'une manière générale aux métiers à tisser utilisés pour réaliser des textures fibreuses avec des fils en fibres de carbone, les fils étant stockés en amont d'un métier à tisser dans des bobines et dévidés jusqu'à la sortie du métier à tisser. L'invention s'applique notamment à des métiers à tisser de type Jacquard utilisés notamment pour réaliser des textures fibreuses ou tissus par tissage bidimensionnel (2D) et tridimensionnel (3D) ou multicouches entre des couches de fils de chaîne et des couches de fils de trame.

La figure 1 illustre très schématiquement une installation de tissage 400 conformément à un mode de réalisation de l'invention. L'installation de tissage 300 comprend un métier à tisser 100 alimenté en chaîne avec des fils de carbone (fils composés de fibres de carbone). Par souci de clarté, la figure 1 illustre seulement 6 fils de chaîne de carbone 210 à 215 chacun stockés respectivement sur 6 bobines 220 à 225. Les bobines sont rangées dans un râtelier encore appelé cantre (non représenté sur la figure 1). De manière classique, le métier à tisser 100 comprend, d'amont en aval, une première ensouple 110, une verge ou barre d'encroix 120 (qui peut être remplacé par une ou plusieurs trémies), un harnais 130, un peigne 140, une navette ou lance 150 et une deuxième ensouple ou rouleau 160 destiné à appeler les fils de chaîne et enrouler la texture tissée. Le harnais 130 est muni de lisses 131 comportant des œillets (non représentés) dans lesquels passent les fils de chaîne 210 à 215, les lisses 131 étant déplacées suivant une direction ascendante ou descendante de manière à créer un passage ou foule dans l'axe du trajet de la navette 150 destinée à passer un fil de trame 230.

Conformément à l'invention, l'installation de tissage 400 comprend en outre une pluralité de paires de premier et deuxième contacts électriques présentes entre les bobines de stockage et le métier à tisser, les paires de contacts faisant partie d'un système de contrôle de positionnement et de continuité des fils 300. Plus précisément, dans l'exemple décrit ici, l'installation comprend 6 paires de premier et deuxième contacts électriques 301 et 302, 303 et 304, 305 et 306, 307 et 308, 309 et 310, et 311 et 312, destinées à être mises en contact électrique avec respectivement les fils de chaîne de carbone 210, 211, 212, 213, 214 et 215. Les premiers contacts électriques 301, 303, 305, 307 et 309 sont de préférence placés au voisinage des bobines 220 à 225 tandis que les deuxièmes contacts électriques sont de préférence placés au voisinage de l'entrée du métier à tisser 100 de manière à couvrir la majorité du trajet des fils de chaîne avant leur tissage dans le métier à tisser. Chaque paire de contacts électriques est reliée à un circuit de détection de circuit ouvert décrit plus loin en détails.

Dans la présente invention, on utilise avantageusement les propriétés conductrices des fibres de carbone constitutives des fils de carbone. En effet, les fibres de carbone étant composées de domaines graphitiques, elles possèdent les propriétés électriques du graphite. Le graphite est un matériau anisotrope ayant une très bonne conductivité électrique dans le sens des plans de graphène. Comme les domaines graphitiques sont orientés dans la direction longitudinale des fibres, ces dernières présentent de bonnes propriétés thermiques et électriques suivant la direction du fil.

La résistivité électrique d'une fibre diminue donc si son caractère graphitique augmente, les valeurs varient de 900 µΩ.cm pour une fibre à haut module (350 à 500 GPa) à 1650 µΩ.cm pour les fibres ayant des modules moins élevés (200 à 300 GPa).

Ainsi, la présence de chaque fil de chaîne à l'entrée du métier à tisser peut être contrôlée en continu (i.e. avant et durant le tissage) grâce à une paire de contacts électriques présente sur le trajet de chaque fil. Les contacts électriques de chaque paire peuvent être statiques, c'est-à-dire qu'ils sont chacun constitués d'un élément fixe présentant une surface conductrice sur laquelle glisse le fil de carbone. Selon une autre caractéristique de l'invention, chaque contact électrique peut être constitué d'un élément électriquement conducteur mobile en rotation, ce qui permet de minimiser les efforts de friction sur les fils de carbone et de réduire les risques d'endommagement desdits fils. Dans l'exemple décrit ici, les premier et deuxième contacts électriques 301 et 302, 303 et 304, 305 et 306, 307 et 308, 309 et 310, et 311 et 312 de chaque paire sont constituée d'une roulette en matériau métallique conducteur de l'électricité comme du cuivre par exemple. Ainsi, le défilement d'un fil de carbone entre sa bobine de stockage et le métier à tisser entraîne la mise en rotation des deux roulettes formant la paire de premier et deuxième contacts électriques, ce qui permet de garder un contact électrique permanent avec le fil de carbone sans l'user par friction. Les roulettes utilisées ici peuvent être du type poulie ou galet associé éventuellement avec un maintien par ressort afin de mieux contrôler le contact électrique avec le fil sans exercer d'efforts trop importants sur celui-ci.

Le système de contrôle de positionnement et de continuité des fils 300 comprend une pluralité de circuits de détection de circuit ouvert qui sont chacun reliés à une paire déterminée de premier et deuxième contacts électriques.

Par souci de clarté, un seul circuit de détection de circuit ouvert 230 est représenté sur la figure 1, le circuit 230 étant relié aux premier et deuxième contacts électriques 301 et 302 présents sur le trajet du fil de carbone 210. Cinq autres circuits de détection de circuit ouvert sont reliés respectivement aux paires de premier et deuxième contacts électriques 303 et 304, 305 et 306, 307 et 308, 309 et 310, et 311 et 312.

Le circuit de détection de circuit ouvert 230 comprend générateur de tension 231 associé en série avec une résistance 232. Le circuit 230 comprend en outre un voltmètre 233 connecté en parallèle sur la résistance 232. La mesure de tension réalisée par le voltmètre 233 est transmise à un dispositif de contrôle 250, par exemple un ordinateur, via un convertisseur analogique/numérique 234.

Les contacts électriques de chaque paire de contact permettent de boucler le circuit de détection de circuit ouvert. En cas d'absence ou perte de contact d'un fil de carbone avec au moins un contact électrique d'une paire de contacts électriques, le circuit devient ouvert et la tension aux mesurée par le voltmètre est nulle.

Le dispositif de contrôle 250 comprend une entrée dédiée pour chaque signal de mesure de tension fourni par un circuit de détection de circuit ouvert identifié afin d'être en mesure de déterminer quel fil de carbone est rompu ou mal placé en cas de détection d'un circuit ouvert.

Le circuit de détection de circuit ouvert 230 décrit ci-dessus n'est qu'un exemple de réalisation d'un tel circuit. L'homme du métier envisagera sans difficulté d'autres structures pour la réalisation d'un circuit de détection de circuit ouvert.

En cas de détection d'un ou plusieurs circuits ouverts, le dispositif de contrôle peut émettre un signal d'erreur afin d'alerter un opérateur de l'anomalie. Le dispositif de contrôle peut être en outre relié au dispositif de commande du métier à tisser pour envoyer à celui-ci un signal d'arrêt en cas de détection de circuit ouvert correspondant à la rupture d'un fil de carbone afin de stopper le tissage et minimiser la perte de matière première.

La présente invention permet de contrôler à la fois le bon positionnement des fils avant le démarrage du métier à tisser ainsi que leur intégrité ou continuité tout au long du tissage.

## Revendications

1. Installation de tissage (400) comprenant un métier à tisser (100) destiné à réaliser une texture tissée par tissage entre une pluralité de fils, au moins une partie des fils de la pluralité de fils étant des fils de carbone (210, 211, 212, 213, 214, 215), les fils de carbone étant chacun stockés individuellement sur une bobine d'une pluralité de bobines de stockage de fils de carbone (220, 221, 222, 223, 224, 225) présentes en amont du métier à tisser, **caractérisée en ce qu'**elle comprend une pluralité de paires de premier et deuxième contacts électriques (301, 302 ; 303, 304 ; 305, 306 ; 307, 308 ; 309, 310 ; 311, 312) présents entre les bobines de stockage (220, 221, 222, 223, 224, 225) et le métier à tisser (100), chaque paire de premier et deuxième contacts électriques étant présente sur le trajet d'un fil de carbone, les premier et deuxième contacts de chaque paire étant destinés à être en contact électrique avec un fil de carbone déterminé, les contacts de chaque paire de premier et deuxième contacts étant en outre reliés à un circuit de détection de circuit ouvert (230).

2. Installation selon la revendication 1, dans laquelle les premiers contacts électriques (301, 303, 305, 307, 309, 311) de la pluralité de paires de premier et deuxième contacts électriques sont présents au voisinage de la pluralité de bobines de stockage de fils de carbone (220, 221, 222, 223, 224, 225) tandis que les deuxièmes contacts électriques (302, 304, 306, 308, 310, 312) de la pluralité de paires de premier et deuxième contacts électriques sont présents au voisinage de l'entrée du métier à tisser (100).

3. Installation selon la revendication 1 ou 2, dans laquelle chaque contact de la pluralité de paires de premier et deuxième contacts électriques (301, 302 ; 303, 304 ; 305, 306 ; 307, 308 ; 309, 310 ; 311, 312) comprend un élément électriquement conducteur mobile en rotation, chaque élément électriquement conducteur étant destiné à être en contact avec un fil de carbone (210 ; 211 ; 212 ; 213 ; 214 ; 215).

4. Installation selon l'une quelconque des revendications 1 à 3, comprenant en outre un système de contrôle (250) relié au circuit de détection de circuit ouvert (230), un dispositif de commande étant configuré pour émettre un signal d'arrêt du métier à tisser (100) ou un signal d'erreur en réponse à la détection d'un circuit ouvert entre les contacts électrique d'au moins une paire de premier et deuxième contacts électriques.

5. Installation selon l'une quelconque des revendications 1 à 4, dans laquelle le circuit de détection de circuit ouvert (230) est un circuit électrique basse tension.

6. Procédé de contrôle de positionnement et de continuité de fils de carbone dans une installation de tissage (400) selon l'une quelconque des revendications 1 à 5 comprenant un métier à tisser (100) destiné à réaliser une texture tissée par tissage entre une pluralité de fils, au moins une partie des fils de la pluralité de fils étant des fils de carbone (210, 211, 212, 213, 214, 215), les fils de carbone étant chacun stocké individuellement sur une bobine d'une pluralité de bobines de stockage de fils de carbone (220, 221, 222, 223, 224, 225) présentes en amont du métier à tisser, **caractérisé en ce qu'**il comprend le contrôle de la présence de chaque fil de carbone entre les bobines de stockage et le métier à tisser par détection d'un ou plusieurs circuits ouverts.

7. Procédé selon la revendication 6, dans lequel le contrôle de la présence de chaque fil de carbone comprend la connexion de chaque fils de carbone à un circuit de détection de circuit ouvert (230), la connexion comprenant la prise d'un premier contact électrique sur le fil de carbone (210 ; 211 ; 212 ; 213 ; 214 ; 215) au voisinage d'une bobine de stockage du fil de carbone (220 ; 221 ; 222 ; 223 ; 224 ; 225) et la prise d'un deuxième contact électrique sur le même fil de carbone au voisinage de l'entrée du métier à tisser (100).

8. Procédé selon la revendication 7, dans lequel la prise des premier et deuxième contacts électriques est réalisée respectivement avec des premier et deuxième éléments électriquement conducteurs mobiles en rotation.

9. Procédé selon l'une quelconque des revendications 6 à 8, comprenant en outre l'arrêt du métier à tisser (100) ou l'émission d'un signal d'erreur en réponse à la détection de l'absence d'un fil de carbone entre les bobines de stockage (220, 221, 222, 223, 224, 225) et le métier à tisser.

10. Procédé selon l'une quelconque des revendications 7 à 9, dans lequel le circuit de détection de circuit ouvert (230) est un circuit électrique basse tension.

## Patentansprüche

1. Webeinrichtung (400), die eine Webmaschine (100) umfasst, die dazu bestimmt ist, eine gewebte Textur durch Weben zwischen einer Vielzahl von Fäden herzustellen, wobei zumindest ein Teil der Fäden von der Vielzahl von Fäden Kohlenstofffäden (210, 211, 212, 213, 214, 215) sind, wobei die Kohlenstofffäden jeweils einzeln auf einer Spule von einer Vielzahl von Spulen (220, 221, 222, 223, 224, 225) zur Lagerung von Kohlenstofffäden gelagert sind, die dem Webstuhl vorgelagert vorhanden sind, **dadurch gekennzeichnet, dass** sie eine Vielzahl von Paaren von ersten und zweiten elektrischen Kontakten (301, 302; 303, 304; 305, 306; 307, 308; 309, 310; 311, 312) umfasst, die zwischen den Lagerungsspulen (220, 221, 222, 223, 224, 225) und der Webmaschine (100) vorhanden sind, wobei jedes Paar von ersten und zweiten elektrischen Kontakten auf dem Weg eines Kohlenstofffadens vorhanden ist, wobei die ersten und zweiten Kontakte von jedem Paar dazu bestimmt sind, sich in elektrischem Kontakt mit einem bestimmten Kohlenstofffaden zu befinden, wobei die Kontakte von jedem Paar von ersten und zweiten Kontakten ferner mit einer Schaltung (230) zur Erkennung eines offenen Stromkreises verbunden sind.

2. Einrichtung nach Anspruch 1, wobei die ersten elektrischen Kontakte (301, 303, 305, 307, 309, 311) von der Vielzahl von Paaren von ersten und zweiten elektrischen Kontakten in der Nachbarschaft der Vielzahl von Kohlenstofffaden-Lagerungsspulen (220, 221, 222, 223, 224, 225) vorhanden sind, während die zweiten elektrischen Kontakte (302, 304, 306, 308, 310, 312) von der Vielzahl von Paaren von ersten und zweiten elektrischen Kontakten in der Nachbarschaft des Eingangs der Webmaschine (100) vorhanden sind.

3. Einrichtung nach Anspruch 1 oder 2, wobei jeder Kontakt von der Vielzahl von Paaren von ersten und zweiten elektrischen Kontakten (301, 302; 303, 304; 305, 306; 307, 308; 309, 310; 311, 312) ein drehbewegliches, elektrisch leitfähiges Element umfasst, wobei jedes elektrisch leitfähige Element dazu bestimmt ist, sich mit einem Kohlenstofffaden (210; 211; 212; 213; 214; 215) in Kontakt zu befinden.

4. Einrichtung nach einem der Ansprüche 1 bis 3, die ferner ein Steuersystem (250) umfasst, das mit der Schaltung (230) zur Erkennung eines offenen Stromkreises verbunden ist, wobei eine Steuervorrichtung dazu ausgestaltet ist, als Reaktion auf die Erkennung eines offenen Stromkreises zwischen den elektrischen Kontakten von mindestens einem Paar von ersten und zweiten elektrischen Kontakten ein Signal zum Anhalten der Webmaschine (100) oder ein Fehlersignal auszugeben.

5. Einrichtung nach einem der Ansprüche 1 bis 4, wobei die Schaltung (230) zur Erkennung eines offenen Stromkreises eine elektrische Niederspannungsschaltung ist.

6. Verfahren zur Kontrolle der Positionierung und Kontinuität von Kohlenstofffäden in einer Webeinrichtung (400) nach einem der Ansprüche 1 bis 5, die eine Webmaschine (100) umfasst, die dazu bestimmt ist, eine gewebte Textur durch Weben zwischen einer Vielzahl von Fäden herzustellen, wobei zumindest ein Teil der Fäden von der Vielzahl von Fäden Kohlenstofffäden (210, 211, 212, 213, 214, 215) sind, wobei die Kohlenstofffäden jeweils einzeln auf einer Spule von einer Vielzahl von Spulen (220, 221, 222, 223, 224, 225) zur Lagerung von Fäden gelagert sind, die der Webmaschine vorgelagert vorhanden sind, **dadurch gekennzeichnet, dass** sie die Kontrolle des Vorhandenseins von jedem Kohlenstofffaden zwischen den Lagerungsspulen und der Webmaschine durch Erkennung eines oder mehrerer offener Stromkreise umfasst.

7. Verfahren nach Anspruch 6, wobei die Steuerung des Vorhandenseins von jedem Kohlenstofffaden die Verbindung von jedem Kohlenstoffaden mit einer Schaltung (230) zur Erkennung eines offenen Stromkreises umfasst, wobei die Verbindung die Aufnahme eines ersten elektrischen Kontakts auf dem Kohlenstofffaden (210; 211; 212; 213; 214; 215) in der Nachbarschaft einer Spule (220; 221; 222; 223; 224; 225) zur Lagerung des Kohlenstofffadens und die Aufnahme eines zweiten elektrischen Kontakts auf demselben Kohlenstofffaden in der Nachbarschaft des Eingangs der Webmaschine (100) umfasst.

8. Verfahren nach Anspruch 7, wobei die Aufnahme des ersten und des zweiten elektrischen Kontakts mit ersten beziehungsweise zweiten drehbeweglichen, elektrisch leitfähigen Elementen ausgeführt wird.

9. Verfahren nach einem der Ansprüche 6 bis 8, die ferner das Anhalten der Webmaschine (100) oder die Ausgabe eines Fehlersignals als Reaktion auf die Erkennung des Nichtvorhandenseins eines Kohlenstofffadens zwischen den Lagerungsspulen (220, 221, 222, 223, 224, 225) und der Webmaschine umfasst.

10. Verfahren nach einem der Ansprüche 7 bis 9, wobei die Schaltung (230) zur Erkennung eines offenen Stromkreises eine elektrische Niederspannungsschaltung ist.

## Claims

1. A weaving installation (400) comprising a loom (100) for making a woven texture by weaving between a plurality of threads, at least part of the plurality of threads being carbon threads (210, 211, 212, 213, 214, 215), the carbon threads each being individually stored on one bobbin of a plurality of carbon thread storage bobbins (220, 221, 222, 223, 224, 225) present upstream of the loom, **characterized in that** it comprises a plurality of pairs of first and second electrical contacts (301, 302; 303, 304; 305, 306; 307, 308; 309, 310; 311, 312) present between the storage bobbins (220, 221, 222, 223, 224, 225) and the loom (100), each pair of first and second electrical contacts being present in the path of a carbon thread, the first and second contacts of each pair being intended to be in electrical contact with a given carbon thread, the contacts of each pair of first and second contacts being further connected to an open-circuit detection circuit (230).

2. The installation as claimed in claim 1, wherein the first electrical contacts (301, 303, 305, 307, 309, 311) of the plurality of pairs of first and second electrical contacts are present in the vicinity of the plurality of carbon thread storage bobbins (220, 221, 222, 223, 224, 225) while the second electrical contacts (302, 304, 306, 308, 310, 312) of the plurality of pairs of first and second electrical contacts are present in the vicinity of the entrance of the loom (100).

3. The installation as claimed in claim 1 or 2, wherein each contact of the plurality of pairs of first and second electrical contacts (301, 302; 303, 304; 305, 306; 307, 308; 309, 310; 311, 312) comprises a rotatable electrically conductive element, each electrically conductive element being intended to be in contact with a carbon thread (210; 211; 212; 213; 214; 215).

4. The installation as claimed in any one of claims 1 to 3, further comprising a monitoring system (250) connected to the open-circuit detection circuit (230), a control device configured to issue a stop signal to the loom (100) or an error signal in response to the detection of an open circuit between the electrical contacts of at least a pair of first and second electrical contacts.

5. The installation as claimed in any one of claims 1 to 4, wherein the open-circuit detection circuit (230) is a low-voltage electrical circuit.

6. A process for monitoring the positioning and continuity of carbon threads in a weaving installation (400) as claimed in any one of claims 1 to 5 comprising a loom (100) for making a woven texture by weaving between a plurality of threads, at least part of the plurality of threads being carbon threads (210, 211, 212, 213, 214, 215), the carbon threads each being individually stored on one bobbin of a plurality of carbon thread storage bobbins (220, 221, 222, 223, 224, 225) present upstream of the loom, **characterized in that** it comprises monitoring the presence of each carbon thread between the storage bobbins and the loom by detecting one or more open circuits.

7. The process as claimed in claim 6, wherein monitoring the presence of each carbon thread comprises connecting each carbon thread to an open-circuit detection circuit (230), the connection comprising making a first electrical contact on the carbon thread (210; 211; 212; 213; 214; 215) in the vicinity of a carbon thread storage bobbin (220; 221; 222; 223; 224; 225) and making a second electrical contact on the same carbon thread in the vicinity of the entrance to the loom (100).

8. The process as claimed in claim 7, wherein the making of the first and second electrical contacts is achieved with first and second rotatable electrically conductive elements, respectively.

9. The process as claimed in any one of claims 6 to 8, further comprising stopping the loom (100) or issuing an error signal in response to detecting the absence of a carbon thread between the storage bobbins (220, 221, 222, 223, 224, 225) and the loom.

10. The process as claimed in any one of claims 7 to 9, wherein the open-circuit detection circuit (230) is a low-voltage electrical circuit.
